# EUROPÄISCHE PATENTSCHRIFT

(11) **EP 0 127 812 B1**
(45) Veröffentlichungstag und Bekanntmachung des Hinweises auf die Patenterteilung: **06.05.1987**
(21) Anmeldenummer: 84105502.3
(22) Anmeldetag: 15.05.1984
(51) Int. Cl.: B24D 9/08

(54) **Einrichtung zum Befestigen eines Schleifblattes an einem drehbaren Schleifteller eines Schleifgeräts**
Device for making grinding tools
Dispositif pour tendre des toiles d'abrasion

(30) Priorität: 01.06.1983 DE 3319925
(43) Veröffentlichungstag der Anmeldung: 12.12.1984
(73) Patentinhaber: Bayerische Motoren Werke Aktiengesellschaft, 80788 München (DE)
(72) Erfinder: König, Dieter, Dr., D-8000 München 60 (DE); Schickhaus, Heinz, D-8000 München 45 (DE); Müller, Johann, D-8045 Ismaning (DE)
(74) Vertreter: Dexheimer, Rolf

## Beschreibung

Die Erfindung bezieht sich auf eine Einrichtung zum Befestigen eines Schleifblattes an einem drehbaren Schleifteller eines Schleifgeräts, wie sie im Oberbegriff des Hauptanspruchs beschrieben ist.

Beim Lackieren von Automobilkarosserien werden zunächst die entsprechenden Karosserieteile mit einer Grundierung oder Füller versehen. Diese Grundschicht muß durch Schleifen geglättet werden, bevor der eigentliche Decklack aufgebracht werden kann. Das Schleifen wird mit Schleifgeräten vorgenommen, die einen rotierenden Schleifteller und ein an diesem angeordnetes Schleifblatt aufweisen. In der Regel werden die Schleifgeräte durch einen Werker von Hand über die zu schleifenden Flächen geführt. Dabei sind bei einem Naßschliff die Schleifblätter nicht am Schleifteller befestigt. Sollte sich das Schleifblatt während des Schleifvorganges gegenüber dem Schleifteller verschieben, kann der Werker dies leicht korrigieren.

Will man jedoch den Schleifvorgang automatisieren, soll das Schleifgerät demnach von einem Automaten geführt werden, muß das Schleifblatt am Schleifteller zwangsläufig befestigt sein. Das gleiche gilt im übrigen auch bei einem Trockenschliff, bei dem das Schleifblatt nicht aufgrund von Adhäsionskräften wie beim Naßschliff am Schleifteller klebt. Es hat sich jedoch gezeigt, daß während des Schleifvorganges das Schleifblatt gegenüber der Rotation des Schleiftellers einen Schlupf aufweist. Bei einem befestigten Schleifblatt wirkt sich dieser Schlupf nachteilig aus. Er führt zu Verwerfungen des Schleifblattes und damit zu nicht sauber geschliffenen Flächen.

Die GB-A 666 035 zeigt die Befestigung eines Schleifblattes an einem Schleifteller über eine Hülse. Die Hülse ist dabei durch ein Loch im Mittelbereich des Schleifblattes hindurchgesteckt und drückt mit einem umlaufenden äußeren Flansch das Schleifblatt gegen eine elastische Auflage des Schleiftellers. Auf diese Weise ist es dem Schleifblatt ermöglicht, sich relativ gegenüber dem Schleifteller verdrehen zu können. Für einen Großserieneinsatz dürfte dieser Art der Festlegung des Schleifblattes jedoch wenig geeignet sein. Insbesondere läßt sich durch diese Konstruktion das Schleifblatt nicht automatisch am Schleifteller befestigen, was Voraussetzung ist für eine automatisierte Fertigung.

Aus der US-PS 2764853 ist ebenfalls ein Schleifgerät mit einem Schleifteller bekannt, an dessen Unterseite wiederum ein Schleifblatt befestigbar ist. Die Befestigung geschieht auch hier im Mittelbereich des Schleifblattes. Dabei wird das Schleifblatt über ein Spannelement, das durch einen Schnappmechanismus betätigbar ist. gegen die Unterlage des Schleiftellers gedrückt. Im übrigen ist hier jedoch das Schleifblatt nicht gegenüber dem Schleifteller verdrehbar gehalten.

Aufgabe der Erfindung ist es daher, bei einem gattungsgemäßen Schleifgerät das Schleifblatt so zu befestigen, daß sich der Schlupf in der Rotation zwischen dem Schleifteller und der Schleifscheibe nicht mehr auswirken kann und daß die Befestigung sicher ausgeführt ist.

Die Aufgabe wird erfindungsgemäß mit den kennzeichnenden Merkmalen des Hauptanspruchs gelöst.

Durch die erfindungsgemäße Ausgestaltung kann sich das Schleifblatt ggf. langsamer drehen als der Schleifteller. Es braucht sich demnach nicht verwerfen und kann immer mit seiner gesamten Fläche auf der zu schleifenden Oberfläche aufliegen. Das ergibt glatte geschliffene Flächen des Grundierungsmaterials bzw. Füllers, was wiederum Voraussetzung ist für einen guten optischen Eindruck des darauf aufgebrachten Decklacks.

Das automatische Befestigen läßt sich in vorteilhafter Weise durch die in den Unteransprüchen dargelegten Merkmale erreichen.

Das Spannen des Schleifblatts erfolgt in dessen Mittelbereich. Das hat den Vorteil, daß hierfür ein herkömmliches Schleifblatt verwendet werden kann, das duch sternförmiges Schlitzen Befestigungslaschen aufweist. Zwar werden bei einem solchen Innenbefestigen Teile der Schleifscheibe dem Schleifen entzogen, jedoch tragen diese Bereiche zur Schleifleistung nur wenig bei. Die dadurch verminderte Schleifleistung .der Schleifscheibe ist kaum feststellbar.

Beim Befestigen des Schleifblatts in seinem Mittelbereich ist es vorteilhaft, wenn der die Spannelemente mitbildende Gegenanschlag über ein Wälzlager drehbar am Schleifteller oder an einem mit dem Schleifteller befestigten Teil gehalten ist. Anstatt dem Wälzlager könnte auch ein Gleitlager verwendet werden, jedoch dürfte hier die Funktion wegen der beim Schleifen starken Schmutzentwicklungen nicht immer gewährleistet sein.

Beim automatischen Befestigen liegt das Schleifblatt in einer Wechselstation. Das Schleifgerät senkt sich über das Schleifblatt herunter, bis der Schleifteller satt auf ihm aufliegt. Sodann werden die Befestigungslaschen hochgestellt und zwischen Andrückelement und Gegenanschlag eingeklemmt. Beim Befestigen im Mittelbereich des Schleifblatts übernimmt das Hochstellen der Befestigungslaschen ein Hohlzylinder, der am zweckmäßigsten in der Wechselsta- , tion geführt ist. Das Andrückelement wird in einer vorteilhaften Ausführung vom Schleifgerät selbst betätigt.

Bei einer besonders vorteilhaften Ausführung übernimmt das Andrückelement auch das Hochstellen der Befestigungslaschen. Der Hohlzylinder in der Wechselstation kann hier wegfallen.

Wird das Andrückelement vom Schleifgerät aus betätigt, ist immer darauf zu achten, daß es gegenüber diesem drehbar gehalten ist. Das erfordert einen gewissen baulichen Aufwand. Um dies zu vermeiden, wird bei einer weiteren vorteilhaften Ausführung das Andrückelement in der Wechselstation von unten in den Schleifteller eingeführt. Durch eine Schnappverbindung oder durch magnetische Kräfte oder in sonstiger Weise ist dann das Andrückelement während der Klemmstellung am Gegenanschlag gehalten.

Um Toleranzen auszugleichen, ist es zweckmäßig, den Klemmbereich elastisch zu gestalten. Das kann durch Gummiauflagen am Gegenanschlag oder am Andrüdkelement oder an beiden Spannelementen erfolgen.

Nachfolgend werden mehrere vorteilhafte Ausführungsbeispiele beschrieben und in der Zeichnung dargestellt. Es zeigt
Figur 1 ein Schleifblatt für das Befestigen im Mittelbereich ;
Figur 2 den unteren Abschnitt eines Schleifgeräts mit Schleifteller und daran befestigtem Schleifblatt ;
Figuren 3, 4 und 5 weitere Ausführungen zum Befestigen des Schleifblattes ;
Figuren 6, 7 eine Befestigungsart des Schleifblatts, bei der das Andrückelement von unten eingeführt wird.

In Fig. 1 weist ein Schleifblatt 1 in seinem Mittelbereich Befestigungslaschen 1' auf (in der Figur ist nur eine dieser Laschen stellvertretend für alle mit der Bezugsziffer versehen). Die Befestigungslaschen 1' sind duch sternförmiges Schlitzen gebildet.

In Fig. 2 läßt sich mit 2 der untere Abschnitt eines Schleifgeräts erkennen. Im Schleifgerät verläuft eine Antriebswelle 3. Sie ist über Wälzlager 4 in dem Schleifgerät 2 drehbar gelagert. An seinem unteren Ende weist die Anstriebswelle 3 ein Bauteil 5 auf, das zusammen mit einem Bauteil 6 ein Taumelgelenk bildet. Das Bauteil 6 wiederum ist fest mit einem Schleifteller 7 verbunden. Zur Übertragung des Drehmoments zwischen Antriebswelle 3 und Schleifteller 7 ist im Bauteil 5 eine axial verlaufende Führungsnut 8 vorgesehen, in die eine im Bauteil 6 geheltene Kugel 9 eing re ift.

Die weiteren Darstellungen in der Fig. 2 sind, soweit sie weiter unten nicht noch beschrieben werden, für die vorliegende Erfindung unwesentlich. Auf sie wird, deshalb nicht näher eingegangen.

Der Schleifteller 7 besteht aus einem weichen Material und an seiner Unterseite, also an der Seite. die auf die später zu bearbeitende Karosserieoberfläche zeigt, ist ein der Fig. 1 entsprechendes Schleifblatt 1 befestigt. Zu diesem Zweck weist der Schteiftetter 7 in seinem Mittelbereich eine konusförmige Ausnehmung 10 auf, die sich zur Schleiffläche hin erweitert. Die Befestigungslaschen 1' der Schleifscheibe 1, die aufgrund der Auslegung des Schleifblattes biegsam sind, sind in die Ausnehmung 10 hineingebogen. Dort sind sie eingeklemmt zwischen einem betätigbaren Andrückelement 11 und einem Gegenanschlag 12. Der Gegenanschlag 12 ist über ein Wälzlager 13 drehbar in dem mit dem Schleifteller 7 verbundenen Bauteil 6 gehalten. Außerdem weist der Gegenanschlag 12 eine Auflagefläche für die Befestigungslaschen 1 auf.

Das Andrückelement 11 läßt sich über einen Seilzug 14 vom Schleifgerät 2 aus betätigen. Die Art der Betätigung ist in der Fig. 2 nicht näher dargestellt, da sie auf die verschiedenste Art vorgenommen werden kann. Geeignet ist hier beispielsweise im oberen Bereich des Schleifgeräts ein pneumatischer Zylinder, dessen Kolben mit dem Seilzug 14 verbunden ist. Unabhängig jedoch, welche Betätigungsart gewählt wird, muß das Andrückelement 11 gegenüber dem Schleifgerät 2 verdrehbar sein. Das Andrückelement 11, das als Konusstück ausgebildet ist, ist in der in Fig. 2 dargestellten Position durch den Seilzug 14 in die Ausnehmung 10 hineingezogen und drückt dabei die Befestigungslaschen l' an den Gegenanschlag 12. Durch die drehbare Lagerung des Gegenanschlages 12 gegenüber dem Schleifteller und derjenigen des Andrückelements 11 gegenüber dem Schleifgerät läßt sich das eingeklemmte Schleifblatt 1 unabhängig vom Schleifteller 7 drehen.

Beim Befestigen des Schleifblattes 1 senkt sich das Schleifgerät 2 auf das in einer Vorrichtung liegende Schleifblatt 1, bis der Schleifteller 7 satt auf ihm auf liegt. Sodann wird das Andrückelement 11 nach unten gefahren, es durchstößt dabei die biegsamen Befestigungslaschen. Da das Eigengewicht des Andrückelements hierfür zu gering sein wird, sind im Schleifgerät neben dem Seilzug 14 weitere Betätigungsmittel für diesen Bewegungsvorgang vorgesehen. Hat das Andrückelement 11 das Schleifblatt 1 durchstoßen, kehren die Befestigungslaschen 1' aufgrund ihrer Biegsamkeit in die Ausgangslage zurück. Der Seilzug 14 zieht nun das Andrückelement 11 wieder nach oben. Dabei nehmen die Konusflächen des Andrückelements 11 die Befestigungslaschen 1' mit und biegen sie dadurch in die Ausnehmung 10 hinein. Die Befestigungslaschen 1' legen sich an die Auflagefläche des Gegenanschlages 12 an und werden schließlich durch weiteres Ziehen am Seilzug 14 zwischen dem Andrückelement 11 und dem Gegenanschlag 12 eingeklemmt.

Die Ausführungsbeispiele nach den Fig. 3 bis 7 zeigen einen anderen Aufbau der Spannelemente. Soweit sich jedoch die Teile gleichen, tragen sie die gleichen Bezugsziffern wie in Fig. 1 und 2.

In Fig. 3 bildet ein Spreizdorn 15 das Andrückelement. Dabei werden in diesem Ausführungsbeispiel die Befestigungslaschen durch einen Stempel oder Hohlzylinder 16 in die Ausnehmung 10 hineingedrückt. Der Stempel 16 wird in einer vom Schleifgerät 2 unabhängigen Wechselstation geführt. In Fig. 3 ist der zur Befestigung nach oben fahrende Stempel 16 gestrichelt dargestellt. Beim Befestigen fährt der Spreizdorn 15 zunächst nach unten und dann radial nach außen, bis er mit seiner kegeligen äußeren Mantelfläche die Befestigungslaschen 1' gegen den Gegenanschlag 12 drückt.

Der Spreizdorn 15 selbst wiederum ist drehbar im Schleifgerät 2 gelagert.

Fig. 4 zeigt einen aufblasbaren Gummibaig 17 als Andrückelement. Das Hochstellen der Befestigungslaschen 1' übernimmt hier wieder ein Hohlzylinder 16. Sobald er sie in die Ausnehmung 10 gedrückt hat, wird der Gummibalg 17 aufgeblasen, so daß er wieder zusammen mit dem Gegensanschlag 12 die Befestigungslaschen 1 einklemmt. Der Gummibalg selbst wiederum ist drehbar gegenüber dem Schleifgerät.

Das Andrückelement nach Fig. 5 besteht hier aus mehreren Teilen. Zunächst einmal ist eine Konusscheibe 18 ortsfest zum Gegenanschlag 12 angeordnet. Die Scheibenachse fällt dabei mit der Drehachse des Schleiftellers 7 zusammen. Über der Konusscheibe 18 ist verschiebbar eine weitere Konusscheibe 19 vorgesehen, die durch eine Druckfeder 20 auf die erste Scheibe gedrückt wird. Die Konusscheiben 18, 19 sind dabei so zueinander angeordnet, daß ihre konischen Mantelflächen aufeinander zulaufen, d. h., daß die verjüngten Scheibenseiten einander zugekehrt sind. Dadurch bildet sich, wenn die Scheiben sich berühren, ein ringförmiger V-Einschnitt aus. In diesen V-Einschnitt ist eine Ringfeder 21 eingelegt. Dabei ist die Ringfeder 21 so dimensioniert, daß sie aufgeweitet wird, wenn sich die beiden Konusscheiben 18 und 19 berühren. Da die Feder 20 auf die Konusscheibe 19 drückt bewirkt diese die Aufweitung der Feder 21, die dann wiederum unter Zwischenschaltung der Befestigungslaschen 1' auf den Gegenanschlag 12 drückt.

Beim Befestigen nach diesem Ausführungsbeispiel drückt zunächst ein Stempel 22 die obere Konusscheibe 19 gegen die Kraft der Feder 20 nach oben. Die Ringfeder 21 kann sich dadurch entspannen, wie dies gestrichelt in der Fig. 5 dargestellt ist. Sodann kann der Hohlzylinder 16 die Befestigungslaschen 1' in die Ausnehmung 10 hineinbiegen. Fährt nun der Stempel 22 zurück, drückt die Feder 20, wie bereits erwähnt, über die Konusscheibe 19 auf die Ringfeder 21, die sich aufweitet und die Befestigungslaschen einklemmt. Auch hier sind wiederum die das Andrückelement bildenden Teile drehbar gegenüber dem Schleifgerät gehalten.

In den Fig. 6 und 7 ist als Andrückelement jeweils ein von unten einführbares Konusstück 22, 23 vorgesehen. Sie werden von einem weiteren Hohlzylinder 24, der ebenfalls in einer nicht weiter dargestellten Wechseleinrichtung geführt ist, betätigt. In Fig. 6 ist das Konusstück 22 in seiner Klemmstellung durch einen Schnappverschluß 25 gehalten. Solche Schnappverschlüsse sind in der Technik allgemein bekannt, so daß hier nicht näher darauf eingegangen zu werden braucht.

In Fig. 7 ist entweder der Gegenanschlag 12 oder das Konusstück 23 als Magnet, vorzugsweise als Dauermagnet, ausgelegt. Das jeweils andere Spannelement ist dann aus einem magnetisch gut leitfähigen Material gebildet. Sobald das Konusstück 23 durch den Hohlzylinder 24 in die Ausnehmung 10 eingefahren wird und in die Nähe des Gegenanschlages 12 kommt, wird er von diesem unter Zwischenschaltung der Befestigungslaaschen 1' angezogen.

## Patentansprüche

1. Einrichtung zum Befestigen eines Schleifblattes (1) an einem drehbaren Schleifteller (7) eines Schleifgerätes (2), bei der das Schleifblatt (1) in seinem Mittelbereich am Schleifteller (7) relativ verdrehbar gegenüber diesem gehalten ist, dadurch gekennzeichnet, daß der Mittelbereich des Schleifblattes (1) zwischen einem betätigbaren Andrückelement (11 ; 15 ; 17 ; 18, 19, 21 ; 22, 23) und einem Gegenanschlag (12) unverdrehbar eingepannt ist und das Andrückelement und der Gegenanschlag (12) gemeinsam verdrehbar gegenüber dem Schleifteller (7) gelagert sind.

2. Einrichtung nach Anspruch 1, daduch gekennzeichnet,-daß der Gegenanschlag (12) über ein Wälzlager (13) am Schleifteller (7) oder an einem an diesem befestigen Bauteil (6) gelagert ist.

3. Einrichtung nach Anspruch 2, dadurch gekennzeichnet, daß ein Konusstück (11) über einem im Schleifgerät (2) vorgesehenen Seilzug (14) in der Klemmstellung drehbar gegenüber dem Schleifgerät (2) gehalten ist.

4. Einrichtung nach Anspruch 2, dadurch gekennzeichnet, daß ein Andrückelement (22) über einen Schnappmechanismus oder durch magnetische Kräfte in der Klemmstellung gehalten ist.

5. Einrichtung nach Anspruch 2, dadurch gekennzeichnet, daß ein Andrückelement als ein in dem Schleifgerät (2) geführter und drehbar gelagerter Spreizdorn (15) ausgebildet ist.

6. Einrichtung nach Anspruch 2, dadurch gekennzeichnet, daß ein aufblasbarer im Schleifgerät (2) angeordneter Gummibalg (17) das Andrückelement bildet.

7. Einrichtung nach Anspruch 2, gekennzeichnet durch ein Andrückelement, das gebildet ist aus folgenden Merkmalen :
über einer ortsfest zum Gegenanschlag (12) angeordneten Konusscheibe (18) ist eine zweite Konusscheibe (19) vorgesehen, die gegenüber der ersten in Achsrichtung und gegen Federkraft verschiebbar ist ;
die verjüngten Seiten der Konusscheiben (18 ; 19) sind einander zugekehrt ;
zwischen den Konusscheiben (18, 19) befindet 'sich eine auf den Gegenanschlag (12) wirkende Ringfeder (21).

## Claims

1. A device for securing an abrasive sheet (1) on a rotatable sanding or grinding plate (7) of a sander or grinder (2), wherein the abrasive sheet (1) is held in its central region on the sanding or grinding plate (7) so as to be rotatable with respect to the latter, characterised in that the central region of the abrasive sheet (1) is non- rotatably clamped between an actuatable press element (11 ; 15 : 17 ; 18, 19, 21 : 22, 23) and a counter-stop (12), and the press element and the counter-stop (12) are mounted, in common with each other, so as to be rotatable with respect to the sanding or grinding plate (7).

2. A device according to Claim 1, characterised in that the counter-stop (12) is mounted, by means of a rolling bearing (13), on the sanding or grinding plate (7) or on a component (6) secured thereto.

3. A device according to Claim 2, characterised in that a conical or tapered member (11) is held in the clamped position so as to be rotatable with respect to the sander or grinder by means of a draw cable (14) provided in the sander or grinder (2).

4. A device according to Claim 2, characterised in that a press element (22) is held in the clamping position by means of a snap mechanism or by magnetic forces.

5. A device according to Claim 2, characterised in that a press element is formed as an expanding mandrel (15) which is guided and rotatably mounted in the sander or grinder (2).

6. A device according to Claim 2, characterised in that an inflatable rubber bellows (17) arranged in the sander or grinder (2) forms the press element.

7. A device according to Claim 2, characterised by a press element which is formed with the following features :
over a conical or tapered disc (18) arranged non-displaceably in relation to the counter-stop (12), a second conical or tapered disc (19) is provided which is displaceable in relation to the first disc in an axial direction and against the force of a spring ;
the tapered sides of the conical or tapered discs (18 ; 19) are turned towards one another ;
an annular spring (21) acting on the counter-stop (12) is located between the conical or tapered discs (18, 19).

## Revendications

1. Dispositif pour fixer une feuille abrasive (1) sur un plateau de polissage (7), rotatif, d'un dispositif de polissage (2), selon lequel la feuille abrasive (1) est maintenue dans sa partie centrale sur le plateau de polissage (7) en pouvant tourner par rapport à celui-ci, caractérisé en ce que la partie centrale de la feuille abrasive (1) est serrée de manière solidaire en rotation entre un élément de pression (11. 15 ; 17, 18. 19, 21 ; 22. 23) susceptible d'être actionné et une contre-butée (12), et en ce que l'élément de pression et la contre-butée (12) sont montés en rotation. en commun par rapport au plateau (7).

2. Dispositif selon la revendication 1, caractérisé en ce que la contre-butée (12) est montée sur le plateau de polissage (7) ou sur une autre pièce (6) fixée à ce plateau par l'intermédiaire d'un palier à roulement (13).

3. Dispositif selon la revendication 2, caractérisé par une pièce conique (11) maintenue en position de serrage, libre en rotation par rapport au dispositif de polissage (2) par l'intermédiaire d'un câble de traction (14) dans le dispositif de polissage (2).

4. Dispositif selon la revendication 2, caractérisé par un élément de pression (22) qui est maintenu en position de serrage par l'intermédiaire d'un mécanisme à encliquetage ou par des forces magnétiques.

5. Dispositif selon la revendication 2, caractérisé par un élément de pression réalisé sous la forme d'une broche à écartement (15) guidée et montée à rotation dans le dispositif de polissage (2).

6. Dispositif selon la revendication 2, caractérisé par un élément de pression constitué par un soufflet en caoutchouc (17) logé dans le dispositif de polissage (2) et qui est susceptible d'être . gonflé.

7. Dispositif selon la revendication 2, caractérisé par un élément de pression comprenant les caractéristiques suivantes :
un second disque conique (19) est prévu au-dessus d'un disque conique (18) fixe par rapport à la contre-butée (12), ce second disque conique pouvant être coulissé par rapport au premier disque dans la direction axiale et contre la force développée par un ressort,
les côtés allant en se rétrécissant du disque conique (18, 19) sont tournés l'un vers l'autre,
un ressort annulaire (21) agissant sur la contre-butée (12) se trouve entre les disques coniques (18, 19).
